# FASCICULE DE BREVET EUROPEEN

(11) **EP 2 856 050 B1**
(45) Date de publication et mention de la délivrance du brevet: **14.04.2021**
(21) Numéro de dépôt: 13727260.5
(22) Date de dépôt: 06.05.2013
(51) Int. Cl.: F25J 3/02, F25J 3/00

(54) **APPAREIL ET PROCÉDÉ DE SÉPARATION CRYOGÉNIQUE D'UN MÉLANGE DE MONOXYDE DE CARBONE ET DE MÉTHANE AINSI QUE D'HYDROGÈNE ET ÉVENTUELLEMENT D'AZOTE**
VORRICHTUNG UND VERFAHREN ZUR KRYOGENEN TRENNUNG EINER MISCHUNG AUS KOHLENMONOXID UND METHAN PLUS WASSERSTOFF UND GEGEBENENFALLS STICKSTOFF
DEVICE AND METHOD FOR CRYOGENICALLY SEPARATING A MIXTURE OF CARBON MONOXIDE AND METHANE PLUS HYDROGEN AND OPTIONALLY NITROGEN

(30) Priorité: 31.05.2012 FR 1255063
(43) Date de publication de la demande: 08.04.2015
(73) Titulaire: L'Air Liquide Société Anonyme pour l'Etude et l'Exploitation des Procédés Georges Claude, 75007 Paris (FR)
(72) Inventeur: MARTY, Pascal, F-94360 Bry sur Marne (FR); TALBOT, Jean-Jacques, F-94430 Chennevieres-sur-Marne (FR)
(74) Mandataire: Air Liquide
(86) Numéro de dépôt international: PCT/FR2013/051003
(87) Numéro de publication internationale: WO 2013/178901

(56) Documents cités:
- EP-A1- 1 319 912
- US-A- 3 750 413
- US-A- 4 695 303
- US-A- 6 098 424
- US-A1- 2010 043 489
- US-A1- 2011 226 011
- WALTER BALS ET AL: "H2-CO-Anlage BASF Ludwigshafen", LINDE BERICHTE AUS TECHNIK UND WISSENSCHAFT,, vol. 47, 1 juin 1980 (1980-06-01), pages 22-25, XP001525143, ISSN: 0024-3728
- FOERG, W.: "Hydrogen purification at low temperatures", CHEMICAL AND PROCESS ENGINEERING, vol. 52, no. 2, 1 February 1971 (1971-02-01), pages 57-63,68, XP009520174, ISSN: 0953-2269

## Description

La présente invention est relative à un appareil et procédé de séparation cryogénique d'un mélange de monoxyde de carbone, de méthane et d'hydrogène et éventuellement de l'azote.

Les mélanges peuvent être constitués par :
- du monoxyde de carbone, d'hydrogène, avec les impuretés méthane et d'azote (boite froide H₂/CO).
- de l'azote avec les impuretés hydrogène, monoxyde de carbone et méthane (boite froide lavage à l'azote).

Il est connu d'effectuer une première séparation par voie cryogénique d'un mélange de monoxyde de carbone, d'hydrogène et de méthane pour produire un gaz riche en hydrogène et un mélange liquide contenant principalement du CO, du CH₄ (et l'azote). Ce deuxième mélange est typiquement séparé dans une colonne CO/CH₄ pour produire un gaz enrichi en monoxyde de carbone (et contenant l'azote) et un liquide enrichi en méthane.

On peut dénombrer plusieurs méthodes pour effectuer la première séparation.

Il est connu d'effectuer la première séparation du mélange de monoxyde de carbone, d'hydrogène et de méthane pour éliminer l'hydrogène par condensation partielle suivie d'une deuxième séparation du deuxième mélange contenant principalement du monoxyde de carbone (et azote) et du méthane dans une colonne CO/CH₄.

Il est également connu d'effectuer une première séparation du mélange dans une colonne de lavage au monoxyde de carbone ou au méthane ou à l'azote pour produire le deuxième mélange de monoxyde de carbone et de méthane. Ce deuxième mélange est ensuite séparé dans une colonne CO/CH₄.

Un but de l'invention est de rendre plus compact un appareil de séparation cryogénique d'un mélange de monoxyde de carbone, d'hydrogène et de méthane lorsque le méthane doit être produit sous pression.

Un autre but de l'invention est, dans certains cas, de diminuer la hauteur maximale d'un appareil de séparation cryogénique d'un mélange de monoxyde de carbone, d'hydrogène et de méthane. Ceci permet de réduire le coût de l'appareil ainsi que les coûts de transport.

Le méthane liquide soutiré de la cuve de la colonne CO/CH₄ peut être pressurisé dans une pompe pour être ensuite stocké et/ou envoyé à un client ou pour être envoyé en tête de la colonne de lavage au méthane, le cas échéant.

Il est un autre but de la présente invention d'alimenter la pompe de méthane liquide par un liquide pressurisé par pression hydrostatique en surélevant la cuve de la colonne CO/CH₄.

Les caractéristiques du préambule de la revendication 1 sont connues de US6098424 A ou US 2010/043489 A1. D'autres appareils similaires sont connus de EP-A-1080765 et Walter Bals « H2-CO-Anlage BASF Ludwigshafen », 1980, Linde Berichte aus Technik und Wissenschaft.

Selon un objet de l'invention, il est prévu un appareil selon la revendication 1. Selon d'autres aspects facultatifs, l'appareil comprend :
- une pompe reliée à la troisième conduite, disposée plus près du sol que la cuve de la deuxième colonne.
- une colonne auxiliaire dont la tête est éventuellement reliée à la pompe et dont la cuve est reliée à la tête de la première colonne par des moyens pour envoyer du gaz de la tête de la première colonne à la cuve de la colonne auxiliaire et par des moyens pour envoyer du liquide de la cuve de la colonne auxiliaire vers la tête de la première colonne, la colonne auxiliaire étant disposée à côté de la première colonne.
- la colonne auxiliaire est disposée de sorte que sa cuve est plus loin du sol que la tête de la première colonne.
- la colonne auxiliaire est fixée à la deuxième colonne.
- la première unité comprend une colonne de prétraitement, une conduite pour amener le mélange de la colonne de prétraitement à la première colonne, la colonne auxiliaire étant fixée à la colonne de pré-traitement.
- l'appareil comprend une colonne de post-traitement en aval de la deuxième colonne, la colonne auxiliaire étant fixée à la colonne de post-traitement.
- la première unité comprend une colonne de lavage au méthane, cette colonne étant reliée à la première colonne pour l'alimenter avec le mélange qui est un liquide de cuve de la colonne de lavage au méthane, la tête de la colonne de lavage au méthane étant reliée à la pompe.
- la première unité comprend un séparateur de phases et des moyens pour amener du liquide du séparateur de phases comme le mélange qui alimente la première colonne.
- la première unité comprend une colonne de lavage et la première colonne, le liquide de lavage étant riche en monoxyde de carbone, ainsi que des moyens pour envoyer le liquide de cuve de la colonne de lavage à la première colonne.
- la première unité comprend une colonne de lavage, le liquide de lavage étant riche en azote, la colonne de lavage constituant la première colonne.
- des moyens pour produire du méthane liquide comme produit final.
- la première unité comprend une colonne de lavage à l'azote, le deuxième liquide contient du méthane et de l'azote et la deuxième colonne produit un gaz enrichi en azote.

Selon un autre objet de l'invention, il est prévu un procédé selon la revendication 10.

Selon d'autres aspects facultatifs de l'invention :
- le rebouilleur de cuve est chauffé par un gaz de cycle qui est le monoxyde de carbone.
- un gaz de tête de la première colonne se réchauffe dans un échangeur où se refroidit le mélange.
- tout le gaz de tête de la première colonne se réchauffe dans l'échangeur.
- le liquide enrichi en méthane est pressurisé en partie par une pompe disposée plus près du sol que la cuve de la deuxième colonne.
- la pompe est au sol.
- on envoie un gaz de tête de la première colonne à la cuve d'une colonne auxiliaire et du liquide enrichi en méthane à la tête de la colonne, la colonne auxiliaire étant disposée à côté de la première colonne.
- la première unité comprend une colonne de prétraitement, une conduite pour amener le mélange de la colonne de prétraitement à la première colonne, la colonne auxiliaire étant fixée à la colonne de pré-traitement.
- l'appareil comprend une colonne de post-traitement en aval de la deuxième colonne, la colonne auxiliaire étant fixée à la colonne de post-traitement.
- la première unité comprend une colonne de lavage au méthane, le liquide de cuve de la colonne de lavage étant envoyé à la première colonne comme le mélange et du liquide enrichi en méthane pressurisé étant envoyé à la colonne de lavage.
- la première unité comprend une colonne de lavage, alimentée par un liquide de lavage étant riche en monoxyde de carbone ou en azote, le liquide de cuve de la colonne de lavage étant envoyé à la première colonne.
- le procédé produit du méthane liquide comme produit final provenant de la cuve de la deuxième colonne.
- la première unité comprend une colonne de lavage à l'azote, le deuxième liquide contient du méthane et de l'azote et la deuxième colonne produit un gaz enrichi en azote.

L'invention sera décrite en plus de détail par rapport aux Figures.

La Figure 1 représente un procédé de lavage au méthane selon l'art antérieur, les Figures 2 et 3 représentent des procédés de lavage au méthane selon l'invention, la Figure 4 représente un procédé de condensation partielle selon l'art antérieur, la Figure 5 représente un procédé de condensation partielle selon l'invention, la Figure 6 représente un procédé de lavage au monoxyde de carbone selon l'art antérieur, la Figure 7 représente un procédé de lavage au monoxyde de carbone selon l'invention, la Figure 8 représente un procédé de lavage à l'azote selon l'art antérieur et la Figure 9 représente un procédé de lavage à l'azote selon l'invention.

Selon la Figure 1, un mélange d'hydrogène, de monoxyde de carbone et de méthane 1 est épuré dans l'unité 3 pour enlever l'eau et le dioxyde de carbone. Le mélange épuré 5 se refroidit dans l'échangeur cryogénique principal 9 pour être envoyé à un séparateur de phases 7, où il est séparé pour former un gaz 11 enrichi en hydrogène et un liquide 13 enrichi en méthane. Le gaz 11 se sépare dans une colonne 17 de lavage au méthane alimentée en tête par un liquide de lavage 41 riche en méthane.

Le liquide de cuve de la colonne 17 est mélangé avec le liquide 13 pour former le liquide 18 riche en CO et CH₄ et contenant aussi l'azote envoyé en tête d'une colonne d'épuisement 19 (en anglais « flash column ») ayant un rebouilleur de cuve 22. Le gaz 21 soutiré en tête de la colonne 19 est enrichi en hydrogène et se réchauffe dans l'échangeur 9 pour valorisation en tant que gaz de purge vers un réseau de carburant en général.

Le liquide de cuve 23 de la colonne 19 contient principalement du monoxyde de carbone (et azote) et du méthane et est détendu dans la vanne 25 puis envoyé pour séparation dans la colonne CO/CH₄ 27. Un gaz 44 enrichi en monoxyde de carbone est formé en tête de la colonne et un liquide enrichi en méthane 33 est formé en cuve de la colonne. Le liquide 33 est divisé en deux, une partie 37 étant réchauffée (ou pas) dans l'échangeur cryogénique principal 9 pour valorisation comme gaz de purge (ou sous forme liquide en bipassant l'échangeur 9) à la pression de la colonne CO/CH₄ (quelques bars) et l'autre partie 35 étant pressurisée par une pompe 36 pour alimenter la tête de la colonne de lavage au méthane 17 et pour valorisation éventuelle sous pression (fluide 38) sous forme gazeuse via l'échangeur cryogénique principal 9 (ou directement sous forme liquide en court-circuitant l'échangeur 9).

Un cycle de monoxyde de carbone assure le maintien en froid de l'appareil. Le monoxyde de carbone provenant de la tête de la colonne 27 est réchauffé dans l'échangeur 9, envoyé comme débit 45 à un compresseur 51. Une partie du monoxyde de carbone est produit comme gaz 53 sous pression à la sortie du compresseur. Une autre partie 57 se refroidit dans l'échangeur 9 et est divisée en deux. Une partie 59 à une température intermédiaire de l'échangeur 9 est détendue dans une turbine 61 et envoyée par une vanne 63 par la conduite 65 au compresseur 51. Une autre partie 67 poursuit son refroidissement dans l'échangeur 9. Une fraction 69 du monoxyde de carbone refroidi sert à chauffer le rebouilleur de cuve 22 de la colonne d'épuisement 19 et se trouve condensée. Une autre fraction 71 sert à chauffer le rebouilleur de cuve 31 de la colonne CO/CH₄ 27 et est mélangée avec la fraction condensée 69. Le débit entier 73 est détendu dans une vanne 73 et envoyé au condenseur de tête 29 de la colonne CO/CH₄ où il se vaporise pour former le débit de monoxyde de carbone 43 qui se mélange avec le gaz de tête de la colonne CO/CH₄.

Une partie du liquide 77 du condenseur de tête 29 est envoyée à un séparateur de phases 79. Du séparateur de phases 79 on soutire un liquide 81 qui est envoyé à l'échangeur 21 qui refroidit les soutirages intermédiaires de la colonne de lavage au méthane, le liquide 81 s'y vaporise et le gaz est renvoyé au séparateur de phases 79. Le gaz 83 du séparateur de phases 79 est envoyé à l'entrée du compresseur 51 avec le gaz 43.

On notera que les trois colonnes 17, 27, 19 sont toutes posées au sol, ce qui augmente la prise (l'encombrement) au sol. Pour répondre à une hauteur hydrostatique nécessaire pour alimenter la pompe 36 en liquide riche en CH4 sans risque de cavitation, la colonne 27 est surélevée d'une hauteur suffisante.

Selon l'invention, comme indiqué Figure 2, la colonne CO/CH₄ 27 est placée au-dessus de la colonne d'épuisement 19, les deux colonnes ayant le même axe principal. Ainsi le liquide enrichi en méthane 33 de la cuve de la colonne 27 traverse une hauteur H pour arriver à la pompe 36 et se trouve à une pression plus élevée à cause de la pression hydrostatique. Une partie du liquide à la pression surélevée peut être prise pour servir de produit en aval ou en amont de la pompe 36. L'encombrement au sol des colonnes de la boite froide s'en trouve ainsi réduit. En outre, si la somme des hauteurs des deux colonnes 27 et 19 est inférieure à la hauteur de la colonne 17, la longueur du paquet des colonnes de la boite froide n'est pas modifiée.

Dans une boite froide avec lavage au méthane classique comme illustrée à la Figure 1, la phase liquide 18 du fond de cuve de la colonne de lavage 17 est envoyée vers la colonne d'épuisement 19. Celle-ci a pour fonction d'éliminer l'hydrogène résiduel encore dissout dans le monoxyde de carbone.

A la différence de la Figure 1, pour améliorer la récupération de monoxyde de carbone, la colonne d'épuisement comprend quelques plateaux supplémentaires en tête de colonne, constituant une colonne auxiliaire 20 à diamètre réduit par rapport à la colonne 19. Dans cette section supplémentaire, la phase gazeuse est lavée à contre-courant par du méthane liquide 39 pour en extraire le monoxyde de carbone encore dissout. Le trafic liquide/vapeur dans cette section 20 est assez faible : tous les autres débits de gaz entrant dans la colonne d'épuisement 19 sont situés en dessous de la section 20. Afin d'assurer une bonne distribution liquide/vapeur et un bon contact entre les phases, il est donc justifié de diminuer le diamètre dans la section supérieure 20 de la colonne d'épuisement : elle prend alors le nom de « colonne auxiliaire » (minaret).

La colonne 19 est alimentée par le liquide de lavage 18 en dessous de la colonne auxiliaire. La colonne auxiliaire 20 est alimentée en tête par un liquide 39 riche en méthane provenant de la pompe 36. Le gaz de tête 21 de la colonne auxiliaire est envoyé après réchauffage dans l'échangeur 9 comme gaz de purge.

(A) Pour faciliter son support, la colonne auxiliaire 20 s'intègre sur environ un mètre dans la colonne d'épuisement 19.

D'autre part, la mise en place de la colonne CO/CH₄ 27 nécessitant une certaine élévation pour pouvoir alimenter la ou les pompes 36 de méthane positionnées en fond de cuve avec une hauteur nette d'aspiration (désignée par NPSH) disponible suffisante, dans la Figure 2, on propose de positionner la colonne CO/CH₄ 27 au dessus de la colonne d'épuisement 19 (avec ou sans la colonne auxiliaire 20). C'est souvent l'accumulation verticale de ces deux colonnes 19, 27 ou des trois colonnes 19, 20, 27 cumulées qui détermine le dimensionnement en hauteur du paquet des colonnes. La Figure 3 montre alors une autre variante qui permet de réduire la dimension verticale du paquet (« casing » en anglais) des colonnes (ensemble de la colonne d'épuisement 19 et la colonne CO/CH₄ 27).

Une innovation de la présente invention consiste à relocaliser la colonne auxiliaire 20 de tête de colonne d'épuisement, par exemple en la fixant sur le côté de la colonne de lavage 17. Cette relocalisation peut être effectuée ailleurs dans la boite froide (sur une autre colonne par exemple, telle que la deuxième colonne 27 ou une colonne de post-traitement telle qu'une colonne de déazotation) pour autant que la colonne auxiliaire 20 reste positionnée en charge sur la partie inférieure de la colonne d'épuisement 19. Cette idée permet de réduire à la fois :
- la longueur de la virole de la partie inférieure de la colonne d'épuisement 19 pour la raison (A) mentionnée ci-avant
- l'élévation de la virole de la colonne CO/CH₄ 27 grâce au repositionnement de la colonne auxiliaire 20 (tout en s'assurant que la nouvelle élévation reste compatible avec le NPSH requis pour la ou les pompes de méthane).

Lorsque le paquet « colonnes « est dimensionné en hauteur par l'ensemble « colonne d'épuisement 19 + colonne CO/CH₄ 27 », cette hauteur s'en trouve donc réduite.

Selon la Figure 4, un mélange d'hydrogène, de monoxyde de carbone et de méthane 1 est épuré dans l'unité 3 pour enlever l'eau et le dioxyde de carbone. Le mélange épuré 5 se refroidit dans un l'échangeur cryogénique principal 9 pour être envoyé à un séparateur de phases 7, où il est séparé pour former un gaz 11 enrichi en hydrogène et un liquide 13 enrichi en méthane. Le liquide 13 est envoyé en tête d'une colonne d'épuisement 19 ayant un rebouilleur de cuve 22. Le gaz 21 soutiré en tête de la colonne 19 est enrichi en hydrogène et se réchauffe dans l'échangeur 9 pour valorisation en tant que gaz de purge vers un réseau de carburant en général.

Le liquide de cuve 23 de la colonne 19 contient principalement du monoxyde de carbone et du méthane et est envoyé se séparer dans la colonne CO/CH₄ 27. Un gaz enrichi en monoxyde de carbone est formé en tête de la colonne et un liquide enrichi en méthane 33 est formé en cuve de la colonne. Le liquide 35 est réchauffé dans l'échangeur pour servir de carburant. Le liquide 33 est divisé en deux, une partie 37 étant réchauffée (ou pas) dans l'échangeur cryogénique principal 9 pour valorisation comme gaz de purge (ou sous forme liquide en court-circuitant l'échangeur 9) à la pression de la colonne CO/CH₄ (quelques bars) et l'autre partie 35 étant pressurisée par une pompe 36 pour valorisation éventuelle sous pression (fluide 38) sous forme gazeuse via l'échangeur cryogénique principal 9 (ou directement sous forme liquide en bipassant l'échangeur 9).

Un cycle de monoxyde de carbone assure le maintien en froid de l'appareil. Le monoxyde de carbone provenant de la tête de la colonne 27 est réchauffé dans l'échangeur 9, envoyé comme débit 45 à un compresseur 51. Une partie du monoxyde de carbone est produite comme gaz 53 sous pression à la sortie du compresseur. Une autre partie 57 se refroidit dans l'échangeur 9 et est divisée en deux. Une partie 59 à une température intermédiaire de l'échangeur 9 est détendue dans une turbine 61 et envoyée par une vanne 63 par la conduite 65 au compresseur 51. Une autre partie poursuit son refroidissement dans l'échangeur 9. Une fraction 69 du monoxyde de carbone refroidi sert à chauffer le rebouilleur de cuve 22 de la colonne 19 et se trouve condensée. Une autre fraction 71 sert à chauffer le rebouilleur de cuve 31 de la colonne CO/CH₄ 27 et est mélangée avec la fraction condensée 69. Le débit entier 73 est détendu dans une vanne et envoyé au condenseur de tête 29 de la colonne CO/CH₄ où il se vaporise pour former le débit de monoxyde de carbone 43 qui va alimenter le compresseur 51 après passage dans l'échangeur 9.

On notera que les deux colonnes 19, 27 sont toutes posées au sol.

Pour l'innovation de la Figure 5, on notera qu'à la différence de la Figure 4, la colonne 27 est positionnée au-dessus la colonne 19, qui est elle-même positionnée au-dessus du séparateur de phases 7. Il est également possible de placer le séparateur de phases 7 à côté des deux colonnes 19, 27.

Selon la Figure 6, un mélange d'hydrogène, de monoxyde de carbone, d'azote et de méthane 1 est épuré dans l'unité 3 pour enlever l'eau et le dioxyde de carbone. Le mélange épuré 5 se refroidit dans un échangeur 9 pour être envoyé à un séparateur de phases 7, où il est séparé pour former un gaz 11 enrichi en hydrogène et un liquide 13 enrichi en méthane. Le gaz 11 se sépare dans une colonne 601 de lavage au monoxyde de carbone alimentée en tête par un liquide de lavage 623 riche en monoxyde de carbone.

Le liquide de cuve de la colonne 601 est mélangé avec le liquide 13 pour former le liquide 18 et le liquide formé est envoyé en tête d'une colonne d'épuisement 19 (en anglais « flash column ») ayant un rebouilleur de cuve 22. Le gaz 21 soutiré en tête de la colonne 19 est enrichi en hydrogène et se réchauffe dans l'échangeur 9 pour valorisation en tant que gaz de purge vers un réseau de carburant en général....

Le liquide de cuve 23 de la colonne 19 contient principalement du monoxyde de carbone et du méthane et est envoyé se séparer dans la colonne CO/CH₄ 27. Un gaz enrichi en monoxyde de carbone 43 est formé en tête de la colonne et un liquide enrichi en méthane 33 est formé en cuve de la colonne. Le liquide 33 est divisé en deux, une partie 37 étant réchauffée (ou pas) dans l'échangeur cryogénique principal 9 pour valorisation comme gaz de purge (ou sous forme liquide en court-circuitant l'échangeur 9) à la pression de la colonne CO/CH₄ 27 (quelques bars) et l'autre partie 35 étant pressurisée par une pompe 36 pour valorisation éventuelle sous pression (fluide 38), sous forme gazeuse via l'échangeur cryogénique principal 9 (ou directement sous forme liquide en court-circuitant l'échangeur 9).

Un cycle de monoxyde de carbone assure le maintien en froid de l'appareil. Le monoxyde de carbone provenant de la tête de la colonne 27 est réchauffé dans l'échangeur 9, envoyé comme débit 45 à un compresseur 51. Une partie du monoxyde de carbone est produite comme gaz 53 sous pression à la sortie du compresseur. Une autre partie 57 se refroidit dans l'échangeur 9 et est divisée en deux. Une partie 59 est détendue dans une vanne 63 puis envoyée par la conduite 65 au compresseur 51. Une autre partie est divisée en deux fractions. Une fraction 69 du monoxyde de carbone refroidi sert à chauffer le rebouilleur de cuve 22 de la colonne d'épuisement 19 et se trouve condensée. Une autre fraction 71 sert à chauffer le rebouilleur de cuve 631 de la colonne CO/CH₄ 27 et est mélangée avec la fraction condensée 71. Le débit entier 73 est détendu dans une vanne et envoyé au condenseur de tête 619 de la colonne CO/CH₄ où il se vaporise pour former le fluide 43 de monoxyde de carbone. Un bain de monoxyde de carbone 29 en tête de la colonne 27 alimente le condenseur 619 en gaz à condenser.

Dans le cas où le monoxyde de carbone contient trop d'azote, le gaz de tête 635 de la colonne 27 est envoyé à la colonne de déazotation 603 ayant un condenseur de tête 615. Le liquide de cuve 613 de la colonne de déazotation 603 se vaporise dans le condenseur de tête 615 et est mélangé au fluide 43 pour former le fluide 45 qui est envoyé au compresseur 51 via l'échangeur 9. Le gaz de tête enrichi en azote 617 est réchauffé dans l'échangeur 9 et dirigé vers un réseau de carburant. Le monoxyde de carbone nécessaire au lavage dans la colonne 603 est assuré par les fluides 609 et 611 soutirés au refoulement du compresseur 51. Une partie de ces fluides est envoyée comme débit 623 en tête de la colonne de lavage 601. La mise en place d'une colonne de déazotation peut être applicable dans tous les cas de figure précédemment cités lorsque l'azote doit être partiellement ou totalement retiré du gaz produit.

On notera que les quatre colonnes 601, 19, 27, 603 sont toutes posées sur le sol, ce qui augmente la prise au sol.

Selon l'innovation de la Figure 7, la colonne CO/CH₄ 27 est positionnée au-dessus de la colonne d'épuisement 19 pour que le débit riche en méthane liquide 35 soit pressurisé hydrostatiquement en amont de la pompe 36.

La Figure 8 montre un procédé de lavage à l'azote dans lequel un mélange d'hydrogène, de monoxyde de carbone, d'azote et de méthane 1 sort d'une unité de type Rectisol ® 804 et est épuré dans une unité d'épuration 3 pour retirer l'eau, le méthanol et le CO₂ (adsorber le méthanol ou tout autre solvant utilisé dans un lavage amont peut être également requis dans tous les cas de figure précédemment cités). Le mélange épuré 5 est refroidi dans l'échangeur 9 puis envoyé à un séparateur de phases 7. Le gaz du séparateur de phases 7 est mélangé avec une partie 6 non refroidie du gaz 5 pour former le débit 11. Une partie du débit 11 est utilisé pour réchauffer le rebouilleur de cuve 851 d'une colonne N₂/CH₄ 850, en étant partiellement condensé. Le débit partiellement condensé est envoyé à un séparateur de phases 809. Le liquide 819 du séparateur 809 est riche en méthane et est envoyé à la pompe 36. Le gaz 827 du séparateur 809 rejoint du gaz 821 du séparateur 7, est refroidi dans l'échangeur 9, puis séparé dans un séparateur de phases 807 et le gaz produit 814 alimente la colonne de lavage à l'azote 811 pour être séparé.

La colonne 811 est alimentée en tête par un débit de liquide 833 produit par la liquéfaction d'un débit 831 d'azote gazeux dans l'échangeur 9. Une autre partie 835 de l'azote condensé est mélangée avec le gaz de tête 829 réchauffé de la colonne 811 contenant de l'hydrogène et envoyé à l'unité d'extraction de CO₂/H₂S (Rectisol ® par exemple) 804 pour échange thermique ; le gaz formé 843 sort de l'appareil.

Le liquide de cuve 847 de la colonne de lavage à l'azote 811 est détendu, puis envoyé à un séparateur de phases 845. Le gaz produit 853 se réchauffe dans l'échangeur 9 comme gaz de purge. Le liquide 849 alimente la colonne N₂/CH₄ 850 pour former un débit gazeux 852 appauvri en méthane et enrichi en azote et un débit liquide enrichi en méthane. Le débit liquide enrichi en méthane 35 est envoyé à la pompe 36, puis alimente un séparateur de phases 821. Le gaz 825 est envoyé à l'échangeur 9 pour produire une phase gazeuse riche en méthane. Le liquide 823 peut soit être également envoyé à l'échangeur 9 pour produire une phase riche en méthane gazeuse sous pression, soit court-circuiter l'échangeur 9 pour produire du méthane liquide sous pression comme produit final. Il est également possible de produire une phase riche en méthane gazeuse ou liquide à basse pression en vaporisant du liquide pris en amont de la pompe 36.

Dans l'innovation de la Figure 9, la colonne N₂/CH₄ 850 est disposée au-dessus de la colonne de lavage à l'azote 811.

Dans une alternative non couverte par la présente invention, on pourrait également envisager de surélever la colonne 27 en la plaçant uniquement au-dessus d'un séparateur de phases, par exemple au-dessus du séparateur 7 pour la Figure 4, du séparateur 7 pour la Figure 6 ou un des séparateurs 7, 807, 809, 845 pour la Figure 8.

## Revendications

1. Appareil de séparation cryogénique d'un mélange (5) de méthane, de monoxyde de carbone et d'hydrogène et éventuellement de l'azote comprenant une première unité de séparation comprenant au moins une première colonne (19, 811) et éventuellement un séparateur de phases (7, 807, 809, 821, 845), la première unité de séparation étant alimentée par le mélange (5, 814), une première conduite pour sortir un gaz enrichi en hydrogène et éventuellement en azote (21, 829) de la première unité, une deuxième conduite pour sortir un liquide (23, 847, 849) contenant du méthane et du monoxyde de carbone de la première colonne ou du séparateur de phases, une deuxième colonne (27, 850) reliée à la deuxième conduite, une troisième conduite reliée à la cuve de la deuxième colonne pour soutirer un liquide enrichi en méthane (33) et une quatrième conduite reliée à la tête de la deuxième colonne pour soutirer un gaz enrichi en monoxyde de carbone et éventuellement en azote (43, 852), la deuxième colonne comprenant un rebouilleur de cuve (31), l'appareil ne comprenant pas de moyen pour envoyer de gaz de tête de la première colonne pour chauffer le rebouilleur de cuve de la deuxième colonne et la deuxième conduite étant une conduite reliée à la cuve de la première colonne
**caractérisé en ce que** la première colonne est disposée en dessous de la deuxième colonne, les deux colonnes ont le même axe principal, de sorte que le liquide enrichi en méthane (33) est produit à une pression plus élevée que la pression de la cuve de la deuxième colonne, et le liquide enrichi en méthane est produit à la pression plus élevée au moins en partie par pression hydrostatique.

2. Appareil selon la revendication 1 comprenant une pompe (36) reliée à la troisième conduite, disposée plus près du sol que la cuve de la deuxième colonne (27, 850).

3. Appareil selon la revendication 2 comprenant une colonne auxiliaire (20), dont la tête est éventuellement reliée à la pompe (36) et, dont la cuve est reliée à la tête de la première colonne (19, 811) par des moyens pour envoyer du gaz de la tête de la première colonne à la cuve de la colonne auxiliaire et par des moyens pour envoyer du liquide de la cuve de la colonne auxiliaire vers la tête de la première colonne, la colonne auxiliaire étant éventuellement disposée à côté de la première colonne.

4. Appareil selon la revendication 3 dans lequel la colonne auxiliaire (20) est disposée de sorte que sa cuve est plus loin du sol que la tête de la première colonne (19).

5. Appareil selon la revendication 3 ou 4 dans lequel la colonne auxiliaire (20) est fixée à la deuxième colonne (27) ou la première unité comprend une colonne de prétraitement (17), une conduite pour amener le mélange de la colonne de prétraitement à la première colonne, la colonne auxiliaire étant fixée à la colonne de pré-traitement ou l'appareil comprend une colonne de post-traitement en aval de la deuxième colonne, la colonne auxiliaire étant fixée à la colonne de post-traitement.

6. Appareil selon l'une des revendications 2 à 5 dans lequel la première unité comprend une colonne de lavage au méthane (17), cette colonne étant reliée à la première colonne (19) pour l'alimenter avec le mélange qui est un liquide de cuve de la colonne de lavage au méthane, la tête de la colonne de lavage au méthane étant reliée à la pompe (36).

7. Appareil selon l'une des revendications 1 à 5 dans lequel la première unité comprend un séparateur de phases (7) et des moyens pour amener du liquide du séparateur de phases comme le mélange qui alimente la première colonne.

8. Appareil selon l'une des revendications 1 à 5 dans lequel la première unité comprend une colonne de lavage (601), le liquide de lavage étant riche en monoxyde de carbone, ainsi que des moyens pour envoyer le liquide de cuve de la colonne de lavage à la première colonne (19).

9. Appareil selon l'une des revendications précédentes comprenant des moyens pour produire du méthane liquide comme produit final.

10. Procédé de séparation cryogénique d'un mélange de méthane et de monoxyde de carbone ainsi que d'hydrogène et éventuellement d'azote dans lequel une première séparation du mélange est réalisée utilisant au moins une première colonne (19, 811 alimentée par le mélange, pour produire un fluide (23, 847, 849) enrichi en méthane et contenant du monoxyde de carbone, et éventuellement de l'azote, et aussi un gaz enrichi en hydrogène (21,829), le fluide est séparé dans une deuxième colonne (27, 850) pour produire un gaz enrichi en monoxyde de carbone (45), et éventuellement en azote, et un liquide enrichi en méthane (35,37), la deuxième colonne comprenant un rebouilleur de cuve (31) qui est chauffé par un gaz (71) autre qu'un gaz de tête de la première colonne et le fluide enrichi en méthane provient de la cuve de la première colonne
**caractérisé en ce que** la première colonne est disposée en dessous de la deuxième colonne, les deux colonnes ayant le même axe principal, de sorte que le liquide enrichi en méthane est pressurisé à une pression plus élevée que la pression de la cuve de la deuxième colonne au moins en partie par pression hydrostatique.

11. Procédé selon la revendication 10 dans lequel le rebouilleur de cuve (31) est chauffé par un gaz de cycle (71) qui est le monoxyde de carbone.

12. Procédé selon l'une des revendications 10 et 11 dans lequel un gaz de tête (21) de la première colonne (19) se réchauffe dans un échangeur (9) où se refroidit le mélange.

13. Procédé selon la revendication 12 dans lequel tout le gaz de tête (21) de la première colonne se réchauffe dans l'échangeur (9).

14. Procédé selon une des revendications 10 à 13 dans lequel le liquide enrichi en méthane (35) est pressurisé en partie par une pompe (36) disposée plus près du sol que la cuve de la deuxième colonne (27).

15. Procédé selon la revendication 14 dans lequel la pompe (36) est au sol.

## Patentansprüche

1. Vorrichtung zur kryogenen Trennung eines Gemischs (5) aus Methan, Kohlenmonoxid und Wasserstoff und eventuell Stickstoff, umfassend eine erste Trennungseinheit umfassend mindestens eine erste Kolonne (19, 811) und eventuell einen Phasentrenner (7, 807, 809, 821, 845), wobei die erste Trennungseinheit durch das Gemisch (5, 814) versorgt wird, eine erste Leitung zur Ausleitung eines mit Wasserstoff und eventuell Stickstoff angereicherten Gases (21, 829) aus der ersten Einheit, eine zweite Leitung zur Ausleitung einer Flüssigkeit (23, 847, 849), die Methan und Kohlenmonoxid enthält, aus der ersten Kolonne oder dem Phasentrenner, eine zweite Kolonne (27, 850), die mit der zweiten Leitung verbunden ist, eine dritte Leitung, die mit dem Tank der zweiten Kolonne verbunden ist, um eine mit Methan angereicherte Flüssigkeit (33) abzuziehen, und eine vierte Leitung, die mit dem Kopf der zweiten Kolonne verbunden ist, um ein mit Kohlenmonoxid und eventuell Stickstoff angereichertes Gas (43, 852) abzuziehen, wobei die zweite Kolonne einen Tankverdampfer (31) umfasst, wobei die Vorrichtung kein Mittel zum Leiten von Kopfgas der ersten Kolonne aufweist, um den Tankverdampfer der zweiten Kolonne zu erhitzen, und die zweite Leitung eine Leitung ist, die mit dem Tank der ersten Kolonne verbunden ist, **dadurch gekennzeichnet, dass** die erste Kolonne unter der zweiten Kolonne angeordnet ist, die beiden Kolonnen dieselbe Hauptachse aufweisen, so dass die mit Methan angereicherte Flüssigkeit (33) bei einem höheren Druck als der Druck des Tanks der zweiten Kolonne erzeugt wird, und die mit Methan angereicherte Flüssigkeit wenigstens teilweise durch hydrostatischen Druck bei dem höheren Druck erzeugt wird.

2. Vorrichtung nach Anspruch 1, umfassend eine Pumpe (36), die mit der dritten Leitung verbunden ist, die näher am Boden angeordnet ist als der Tank der zweiten Kolonne (27, 850).

3. Vorrichtung nach Anspruch 2, umfassend eine Hilfskolonne (20), deren Kopf eventuell mit der Pumpe (36) verbunden ist und deren Tank durch Mittel zum Leiten des Gases aus dem Kopf der ersten Kolonne zum Tank der Hilfskolonne und durch Mittel zum Leiten der Flüssigkeit aus dem Tank der Hilfskolonne zum Kopf der ersten Kolonne mit dem Kopf der ersten Kolonne (19, 811) verbunden ist, wobei die Hilfskolonne eventuell neben der ersten Kolonne angeordnet ist.

4. Vorrichtung nach Anspruch 3, wobei die Hilfskolonne (20) so angeordnet ist, dass ihr Tank weiter vom Boden entfernt ist als der Kopf der ersten Kolonne (19) .

5. Vorrichtung nach Anspruch 3 oder 4, wobei die Hilfskolonne (20) an der zweiten Kolonne (27) befestigt ist, oder die erste Einheit eine Vorbehandlungskolonne (17), eine Leitung zum Zuführen des Gemischs aus der Vorbehandlungskolonne zur ersten Kolonne, umfasst, wobei die Hilfskolonne an der Vorbehandlungskolonne befestigt ist, oder die Vorrichtung eine Nachbehandlungskolonne stromab der zweiten Kolonne umfasst, wobei die Hilfskolonne an der Nachbehandlungskolonne befestigt ist.

6. Vorrichtung nach einem der Ansprüche 2 bis 5, wobei die erste Einheit eine Methanwaschkolonne (17) umfasst, wobei diese Kolonne mit der ersten Kolonne (19) verbunden ist, um sie mit dem Gemisch zu versorgen, das eine Tankflüssigkeit der Methanwaschkolonne ist, wobei der Kopf der Methanwaschkolonne mit der Pumpe (36) verbunden ist.

7. Vorrichtung nach einem der Ansprüche 1 bis 5, wobei die erste Einheit einen Phasentrenner (7) und Mittel zum Zuführen von Flüssigkeit aus dem Phasentrenner, wie das Gemisch, das die erste Kolonne versorgt, umfasst.

8. Vorrichtung nach einem der Ansprüche 1 bis 5, wobei die erste Einheit eine Waschkolonne (601), wobei die Waschflüssigkeit reich an Kohlenmonoxid ist, sowie Mittel zum Leiten der Tankflüssigkeit aus der Waschkolonne zur ersten Kolonne (19) umfasst.

9. Vorrichtung nach einem der vorhergehenden Ansprüche, umfassend Mittel zum Erzeugung des Flüssigmethans als Endprodukt.

10. Verfahren zur kryogenen Trennung eines Gemischs aus Methan und Kohlenmonoxid sowie Wasserstoff und eventuell Stickstoff, wobei eine erste Trennung des Gemischs mithilfe mindestens einer ersten Kolonne (19, 811) durchgeführt wird, die durch das Gemisch versorgt wird, um ein Fluid (23, 847, 849), das mit Methan angereichert ist und Kohlenmonoxid und eventuell Stickstoff enthält, und ebenfalls ein Gas, das mit Wasserstoff (21, 829) angereichert ist, zu erzeugen, das Fluid in einer zweiten Kolonne (27, 850) getrennt wird, um ein mit Kohlenmonoxid (45) und eventuell mit Stickstoff angereichertes Gas, und eine mit Methan angereicherte Flüssigkeit (35, 37) zu erzeugen, wobei die zweite Kolonne einen Tankverdampfer (31) umfasst, der von einem anderen Gas (71) als ein Kopfgas der ersten Kolonne erhitzt wird, und das mit Methan angereicherte Fluid aus dem Tank der ersten Kolonne stammt, **dadurch gekennzeichnet, dass** die erste Kolonne unter der zweiten Kolonne angeordnet ist, wobei die beiden Kolonnen dieselbe Hauptachse aufweisen, so dass die mit Methan angereicherte Flüssigkeit wenigstens teilweise durch hydrostatischen Druck auf einen höheren Druck als der Druck des Tanks der zweiten Kolonne gebracht wird.

11. Verfahren nach Anspruch 10, wobei der Tankverdampfer (31) durch ein Zyklusgas (71) erhitzt wird, das das Kohlenmonoxid ist.

12. Verfahren nach einem der Ansprüche 10 und 11, wobei sich ein Kopfgas (21) der ersten Kolonne (19) in einem Austauscher (9) erhitzt, wo sich das Gemisch abkühlt.

13. Verfahren nach Anspruch 12, wobei sich jedes Kopfgas (21) der ersten Kolonne im Austauscher (9) erhitzt.

14. Verfahren nach einem der Ansprüche 10 bis 13, wobei die mit Methan angereicherte Flüssigkeit (35) zum Teil durch eine Pumpe (36) mit Druck beaufschlagt wird, die näher am Boden angeordnet ist als der Tank der zweiten Kolonne (27).

15. Verfahren nach Anspruch 14, wobei sich die Pumpe (36) am Boden befindet.

## Claims

1. Apparatus for cryogenically separating a mixture (5) of methane, carbon monoxide and hydrogen and optionally nitrogen comprising a first separation unit comprising at least a first column (19, 811) and optionally a phase separator (7, 807, 809, 821, 845), the first separation unit being supplied by the mixture (5, 814), a first duct for releasing a gas enriched in hydrogen and optionally in nitrogen (21, 829) from the first unit, a second duct for releasing a liquid (23, 847, 849) containing methane and carbon monoxide from the first column or from the phase separator, a second column (27, 850) connected to the second duct, a third duct connected to the bottom of the second column in order to withdraw a methane-enriched liquid (33) and a fourth duct connected to the top of the second column in order to withdraw a gas enriched in carbon monoxide and optionally in nitrogen (43, 852), the second column comprising a bottom reboiler (31), the apparatus not comprising means for sending overhead gas from the first column in order to heat the bottom reboiler of the second column and the second duct being a duct connected to the bottom of the first column, **characterized in that** the first column is positioned below the second column, the two columns have the same main axis, so that the methane-enriched liquid (33) is produced at a higher pressure than the pressure of the bottom of the second column, and the methane-enriched liquid is produced at the higher pressure at least partly by hydrostatic pressure.

2. Apparatus according to Claim 1, comprising a pump (36) connected to the third duct, positioned closer to the ground than the bottom of the second column (27, 850) .

3. Apparatus according to Claim 2, comprising an auxiliary column (20), the top of which is optionally connected to the pump (36) and the bottom of which is connected to the top of the first column (19, 811) by means for sending overhead gas from the first column to the bottom of the auxiliary column and by means for sending bottoms liquid from the auxiliary column to the top of the first column, the auxiliary column being optionally positioned next to the first column.

4. Apparatus according to Claim 3, wherein the auxiliary column (20) is positioned so that its bottom is further from the ground than the top of the first column (19) .

5. Apparatus according to Claim 3 or 4, wherein the auxiliary column (20) is attached to the second column (27) or the first unit comprises a pretreatment column (17), a duct for transporting the mixture from the pretreatment column to the first column, the auxiliary column being attached to the pretreatment column or the apparatus comprises a post-treatment column downstream of the second column, the auxiliary column being attached to the post-treatment column.

6. Apparatus according to one of Claims 2 to 5, wherein the first unit comprises a methane scrubbing column (17), this column being connected to the first column (19) in order to supply it with the mixture which is a bottoms liquid from the methane scrubbing column, the top of the methane scrubbing column being connected to the pump (36).

7. Apparatus according to one of Claims 1 to 5, wherein the first unit comprises a phase separator (7) and means for transporting liquid from the phase separator such as the mixture that supplies the first column.

8. Apparatus according to one of Claims 1 to 5, wherein the first unit comprises a scrubbing column (601), the scrubbing liquid being rich in carbon monoxide, and also means for sending the bottoms liquid from the scrubbing column to the first column (19).

9. Apparatus according to one of the preceding claims, comprising means for producing liquid methane as final product.

10. Process for cryogenically separating a mixture of methane and carbon monoxide and also hydrogen and optionally nitrogen, wherein a first separation of the mixture is carried out using at least a first column (19, 811), supplied by the mixture, in order to produce a fluid (23, 847, 849) enriched in methane and containing carbon monoxide, and optionally nitrogen, and also a gas enriched in hydrogen (21, 829), the fluid is separated in a second column (27, 850) in order to produce a gas enriched in carbon monoxide (45), and optionally in nitrogen, and a methane-enriched liquid (35, 37), the second column comprising a bottom reboiler (31) which is heated by a gas (71) other than an overhead gas from the first column and the methane-enriched fluid originates from the bottom of the first column, **characterized in that** the first column is positioned below the second column, the two columns having the same main axis so that the methane-enriched liquid is pressurized at a higher pressure than the pressure of the bottom of the second column at least partly by hydrostatic pressure.

11. Process according to Claim 10, wherein the bottom reboiler (31) is heated by a cycle gas (71) which is carbon monoxide.

12. Process according to either of Claims 10 and 11, wherein an overhead gas (21) from the first column (19) is reheated in an exchanger (9) where the mixture is cooled.

13. Process according to Claim 12, wherein all the overhead gas (21) from the first column is reheated in the exchanger (9).

14. Process according to one of Claims 10 to 13, wherein the methane-enriched liquid (35) is pressurized partly by a pump (36) positioned closer to the ground than the bottom of the second column (27).

15. Process according to Claim 14, wherein the pump (36) is on the ground.
